# FASCICULE DE BREVET EUROPEEN

(11) **EP 3 385 139 B1**
(45) Date de publication et mention de la délivrance du brevet: **05.05.2021**
(21) Numéro de dépôt: 18161653.3
(22) Date de dépôt: 14.03.2018
(51) Int. Cl.: B61D 19/02

(54) **VOITURE DE VÉHICULE FERROVIAIRE À FLUX DE PASSAGERS OPTIMISÉ**
WAGEN EINES SCHIENENFAHRZEUGS MIT OPTIMIERTEM PASSAGIERFLUSS
A COACH OF A RAILWAY VEHICLE, WITH OPTIMIZED PASSENGER FLOW

(30) Priorité: 17.03.2017 FR 1752235
(43) Date de publication de la demande: 10.10.2018
(73) Titulaire: ALSTOM Transport Technologies, 93400 Saint-Ouen (FR)
(72) Inventeur: Bourland, Stéphane, 92200 Neuilly (FR); Guibert, Camille, 59160 Capingheim (FR)
(74) Mandataire: Lavoix

(56) Documents cités:
- EP-A1- 0 621 164
- EP-A1- 0 625 457
- US-A- 1 685 792
- US-A1- 2007 261 591

## Description

La présente invention concerne une voiture de véhicule ferroviaire, comprenant au moins une paire de portes d'accès.

Un exemple de voiture de véhicule ferroviaire est décrit dans EP 0 625 457.

Les portes d'accès de chaque paire sont ménagées de part et d'autre de la voiture dans une direction transversale, chacune sur une paroi latérale respective. Pour des raisons de facilité de conception, les portes d'accès de chaque paire sont habituellement identiques.

Dans le cas d'une voiture à deux niveaux, cette voiture ne peut généralement comporter une paire de portes qu'à au moins l'une de ses extrémités dans une direction longitudinale, ce qui limite le nombre de portes d'accès possibles. En outre, le nombre de passagers dans une voiture à deux niveaux est plus important que pour une voiture à un niveau. Il en résulte que le flux de passagers entrant et sortant de la voiture à deux niveaux est plus difficile à gérer que dans le cas d'une voiture à un niveau.

Une solution envisagée serait d'augmenter la largeur des portes d'accès, mais cela impliquerait de réduire les espaces d'accueil pour les passagers, par exemple le nombre de sièges.

L'invention a notamment pour but d'améliorer la gestion des flux de passagers.

A cet effet, l'invention a notamment pour objet une voiture de véhicule ferroviaire, s'étendant dans une direction longitudinale, délimitée dans une direction transversale perpendiculaire à la direction longitudinale par des première et seconde parois latérales, et comprenant au moins une paire de portes d'accès, chaque paire comportant une première porte d'accès ménagée sur la première paroi latérale et une seconde porte d'accès ménagée sur la seconde paroi latérale, - la première porte de chaque paire étant agencée en regard de la seconde porte de cette paire dans la direction transversale, - la première porte de chaque paire présentant une première largeur définie dans la direction longitudinale, et la seconde porte de cette paire présentant une seconde largeur définie dans la direction longitudinale, la voiture étant caractérisée en ce que les première et seconde largeurs sont différentes dans au moins l'une des paires.

L'invention propose un compromis optimal entre une bonne gestion des flux de passagers, le nombre de passagers pouvant être accueillis dans la voiture, et l'arrangement de divers équipements tels qu'une cabine de toilettes ou un espace d'accueil pour bagages.

La dissymétrie des portes d'accès de chaque paire permet d'obtenir un tel compromis optimal entre l'utilisation de l'espace dans la voiture et la bonne gestion des flux de passagers.

Les inventeurs ont notamment constaté, à titre d'exemple, qu'une paire de portes d'accès dont l'une présente une largeur de 1300 mm et l'autre une largeur de 1950 mm permet un meilleurs compromis qu'une paire de portes d'accès présentant chacune une largeur de 1600 mm.

Une voiture de véhicule ferroviaire selon l'invention peut comporter en outre l'une ou plusieurs des caractéristiques suivantes, prises seules ou selon toutes combinaisons techniquement envisageables.
- Les première et seconde portes de chaque paire débouchent sur une plate-forme intérieure correspondante, la voiture comprenant au moins un niveau supérieur et un niveau inférieur accessibles depuis la plate-forme intérieure, notamment au moyen d'escaliers.
- La voiture comprend un aménagement, l'une des première ou seconde portes de l'une des paires étant agencée adjacente à l'aménagement, celle parmi les première ou seconde portes adjacente à l'aménagement présentant une largeur inférieure à la largeur de l'autre parmi ces première ou seconde portes.
- La différence entre la première largeur et la seconde largeur est supérieure ou égale à 200 mm, préférentiellement supérieure ou égale à 300 mm.
- La voiture s'étend dans la direction longitudinale entre deux extrémités, chaque paire de portes d'accès étant agencée à une extrémité de la voiture.

L'invention concerne également un véhicule ferroviaire, caractérisé en ce qu'il comporte au moins une voiture telle que définie précédemment.

Un véhicule ferroviaire selon l'invention peut comporter en outre l'une ou plusieurs des caractéristiques suivantes, prises seules ou selon toutes combinaisons techniquement envisageables.
- Le véhicule ferroviaire comporte au moins deux paires de portes d'accès, dans lequel, pour chaque ensemble de deux paires de portes d'accès successives dans la direction longitudinale : la première largeur de la première porte de l'une des paires est supérieure à la seconde largeur de la seconde porte de cette paire, et la première largeur de la première porte de l'autre paire est inférieure à la seconde largeur de la seconde porte de cette autre paire.
- La première largeur de la première porte de chacune des paires de l'ensemble est égale à la seconde largeur de la seconde porte de l'autre paire de l'ensemble.

L'invention sera mieux comprise à la lecture de la description qui va suivre, donnée uniquement à titre d'exemple et faite en se référant à la figure unique annexée, représentant schématiquement et partiellement, en vue de dessus, un véhicule ferroviaire selon un exemple de mode de réalisation de l'invention.

On a représenté partiellement, sur la figure, un véhicule ferroviaire 10. Le véhicule ferroviaire 10 est de tout type envisageable, par exemple le véhicule ferroviaire 10 est un train régional, un train à grande vitesse, un train de banlieue, un métro ou un tramway, etc.

Le véhicule ferroviaire 10 comporte au moins une voiture 12. La figure montre notamment deux voitures 12 adjacentes.

Le véhicule ferroviaire comporte de manière classique un passage entre ces deux voitures 12 adjacentes, permettant le passage d'une voiture à une autre. Par exemple, chaque voiture comporte une ouverture à son extrémité reliée à l'autre voiture, les ouvertures de ces voitures adjacentes étant reliées entre elles par une plateforme protégée.

Chaque voiture 12 s'étend dans une direction longitudinale X entre deux extrémités, dont une seule est représentée. Sur la figure, les voitures 12 sont alignées, si bien que leurs directions longitudinales X sont alignées, mais en pratique, leurs directions longitudinales X sont distinctes, et peuvent être désalignées, notamment lorsque le véhicule ferroviaire 10 emprunte un virage.

Chaque voiture 12 est délimitée, dans une direction transversale Y perpendiculaire à la direction longitudinale X, par des première 14 et seconde 16 parois latérales.

Dans l'exemple décrit, chaque voiture 12 est une voiture à deux niveaux. Une telle voiture à deux niveaux comporte une plate-forme intérieure 18 à au moins l'une de ses extrémités, ainsi qu'un niveau supérieur et un niveau inférieur accessibles depuis la plate-forme intérieure 18, notamment au moyen d'escaliers 20, 22 respectifs. Chacun des niveaux supérieur et inférieur comporte par exemple une salle 24 de passagers, comprenant des sièges 26.

Dans l'exemple décrit, l'une des voitures 12 comporte, au niveau de sa plate-forme intérieure 18, une cabine de toilettes 28 accessible depuis cette plate-forme intérieure 18. L'autre voiture 12 comporte, sur la plate-forme intérieure 18, un espace 30 d'accueil pour des bagages et/ou des passagers.

Chaque voiture 12 comporte au moins une paire 32, 32' de portes d'accès, chaque paire comportant une première porte d'accès 34, 34' ménagée sur la première paroi latérale 14 de cette voiture 12, et une seconde porte d'accès 36, 36' ménagée sur la seconde paroi latérale 16 de cette voiture 12.

Par exemple, chaque porte d'accès 34, 34', 36, 36' comporte un ou deux pans mobiles.

Les première 34, 34' et seconde 36, 36' portes de chaque paire 32, 32' sont agencées l'une en regard de l'autre dans la direction transversale Y. En d'autres termes, il existe pour chaque paire 32, 32' au moins une droite imaginaire parallèle à la direction transversale Y, passant par les première 34, 34' et seconde 36, 36' portes de cette paire 32, 32'.

Chaque paire de portes 32, 32' est associée à une plate-forme intérieure 18 respective, de sorte que les première 34, 34' et seconde 36, 36' portes de cette paire 32, 32' débouchent sur cette plate-forme intérieure 18. Ainsi, chaque paire 32, 32' de portes d'accès est agencée à l'une des extrémités de la voiture 12.

La voiture 12 peut comporter une paire de portes d'accès 32, 32' à chaque extrémité, ou en variante ne comporte qu'une paire de porte d'accès 32, 32' à une unique extrémité.

La première porte 34, 34' de chaque paire 32, 32' présente une première largeur L1, L1' définie dans la direction longitudinale X, et la seconde porte 36, 36' de cette paire 32, 32' présente une seconde largeur L2, L2' définie dans la direction longitudinale X. Conformément à l'invention, les première L1, L1' et seconde L2, L2' largeurs de chaque paire 32, 32' sont différentes.

Par exemple, la différence entre la première largeur L1, L1' et la seconde largeur L2, L2' est supérieure ou égale à 200 mm, préférentiellement supérieure ou égale à 300 mm.

La première largeur L1, L1' et la seconde largeur L2, L2' sont chacune sensiblement égales à un multiple d'un paramètre, appelée « passe ». La « passe » est une largeur correspondant à un modèle de passage pour une personne. On considère, par exemple, qu'une personne avec un bagage volumineux a besoin de deux « passes » pour passer avec son bagage.

La première largeur L1, L1' est, par exemple, sensiblement égale à deux fois une « passe » et la seconde largeur L2, L2' à trois fois une « passe ».

La « passe » est, par exemple, égale à 650 mm.

Par exemple, l'une des première L1, L1' ou seconde L2, L2' largeurs de chaque paire 32, 32' est comprise entre 1300 mm et 1365 mm, et l'autre des première L1, L1' ou seconde L2, L2' largeurs de cette paire 32, 32' est comprise entre 1950 mm et 2050 mm.

Dans le cas de la voiture 12 comportant une cabine de toilettes 28, l'une des première 34 ou seconde 36 portes d'accès de la paire 32 correspondante est agencée adjacente à cette cabine de toilettes 28. Cette porte d'accès adjacente à la cabine de toilettes 28 est celle présentant une largeur inférieure à l'autre porte d'accès. Dans l'exemple décrit, c'est la première porte 34 qui est adjacente à la cabine de toilettes 28, si bien que sa première largeur L1 est inférieure à la seconde largeur L2 de la seconde porte.

Dans le cas de la voiture 12 comportant un espace d'accueil 30, l'espace d'accueil 30 comprend, par exemple, un premier nombre de sièges contre la première paroi latérale 14 et un second nombre de sièges contre la seconde paroi latérale 16, le premier nombre et le second nombre de sièges étant différentes.

La porte d'accès ménagée sur la paroi latérale contre laquelle le plus grand nombre de sièges est disposé présente une largeur inférieure à l'autre porte d'accès. Dans l'exemple représenté, c'est la deuxième porte 36' qui est adjacente au plus grand nombre de sièges si bien que sa première largeur L1' est supérieure à la seconde largeur L2' de la seconde porte.

Alternativement ou additionnellement, l'agencement des portes d'accès laisse un espace sur la plateforme pour une partie de l'escalier d'accès au niveau inférieur ou supérieur.

Dans un mode de réalisation, l'agencement des portes d'accès est tel qu'un premier aménagement est susceptible d'être installé à côté d'une porte et un deuxième aménagement de l'autre côté de ladite porte.

Il est à noter que, le long du véhicule ferroviaire 10, ce n'est pas nécessairement toujours la seconde porte 36, 36' qui présente la largeur L2, L2' la plus grande, mais que, dans certaines paires de portes 32', la première largeur L1' est supérieure à la seconde largeur L2'.

Avantageusement, il y a, le long de la direction longitudinale X, une alternance entre paires 32' dont la première largeur L1' est la plus grande, et paires 32 dont la seconde largeur L2 est la plus grande.

Sur la figure, la paire de portes dont la première largeur est la plus grande est désignée par la référence 32', sa première porte par la référence 34', la première largeur par la référence L1', la seconde porte par la référence 36', et la seconde largeur par la référence L2'.

Ainsi, pour chaque ensemble de deux paires de portes d'accès 32, 32' successives dans la direction longitudinale X :
- la première largeur L1' de la première porte 34' de l'une des paires 32' est supérieure à la seconde largeur L2' de la seconde porte 36' de cette paire 32', et
- la première largeur L1 de la première porte 34 de l'autre paire 32 est inférieure à la seconde largeur L2 de la seconde porte 36 de cette autre paire 32.

Avantageusement, la première largeur L1, L1' de la première porte 34, 34' de chacune des paires 32, 32' de cet ensemble est égale à la seconde largeur L2, L2' de la seconde porte 36, 36' de l'autre paire 32, 32'. En d'autres termes, la première largeur L1 de la paire 32 est égale à la seconde largeur L2' de l'autre paire 32', et la première largeur L1' de l'autre paire 32' est égale à la seconde largeur L2 de la paire 32.

Ainsi, dans l'exemple décrit, la première largeur L1 de l'une des paires 32 et la seconde largeur L2' de l'autre paire 32' sont sensiblement égales à 1300 mm, et la seconde largeur L2 de l'une des paires 32 et la première largeur L1' de l'autre paire sont sensiblement égales à 1950 mm.

Dans un mode de réalisation non représenté, la voiture présente une plateforme, un niveau inférieur, un niveau supérieur et un niveau intermédiaire, tous les niveaux étant accessibles depuis la plateforme.

Le niveau inférieur et le niveau supérieur sont placés d'un même côté de la plateforme par rapport à la direction longitudinale, c'est-à-dire que le niveau supérieur est placé au-dessus du niveau inférieur. Le niveau intermédiaire est placé de l'autre côté de la plateforme. Le niveau intermédiaire est, par exemple, situé au-dessus d'un bogie.

Ainsi, la voiture présente deux étages d'un côté de la plateforme et un seul étage de l'autre côté de la plateforme.

Un tel aménagement des portes d'accès permet, notamment, de ménager des accès à partir de la plateforme à chaque étage.

On notera que l'invention n'est pas limitée au mode de réalisation précédemment décrit, et pourrait présenter diverses variantes complémentaires.

## Revendications

1. Voiture (12) de véhicule ferroviaire (10), s'étendant dans une direction longitudinale (X), délimitée dans une direction transversale (Y) perpendiculaire à la direction longitudinale (X) par des première (14) et seconde (16) parois latérales, et comprenant au moins une paire (32, 32') de portes d'accès, chaque paire (32, 32') comportant une première porte d'accès (34, 34') ménagée sur la première paroi latérale (14) et une seconde porte d'accès (36, 36') ménagée sur la seconde paroi latérale (16),
- la première porte (34, 34') de chaque paire (32, 32') étant agencée en regard de la seconde porte (36, 36') de cette paire (32, 32') dans la direction transversale (Y),
- la première porte (34, 34') de chaque paire (32, 32') présentant une première largeur (L1, L1') définie dans la direction longitudinale (X), et la seconde porte (36, 36') de cette paire (32, 32') présentant une seconde largeur (L2, L2') définie dans la direction longitudinale (X), la voiture étant **caractérisée en ce que** les première (L1, L1') et seconde (L2, L2') largeurs sont différentes dans au moins l'une des paires (32, 32').

2. Voiture (12) de véhicule ferroviaire (10) selon la revendication 1, dans laquelle les première (34, 34') et seconde (36, 36') portes de chaque paire (32, 32') débouchent sur une plate-forme intérieure (18) correspondante, la voiture comprenant au moins un niveau supérieur et un niveau inférieur accessibles depuis la plate-forme intérieure (18), notamment au moyen d'escaliers (20, 22).

3. Voiture (12) de véhicule ferroviaire (10) selon la revendication 1 ou 2, comprenant un aménagement (28, 30), l'une des première (34) ou seconde (36) portes de l'une des paires (32) étant agencée adjacente à l'aménagement (28, 30), celle (34) parmi les première ou seconde portes adjacente à l'aménagement (28, 30) présentant une largeur (L1) inférieure à la largeur (L2) de l'autre (36) parmi ces première ou seconde portes.

4. Voiture (12) de véhicule ferroviaire (10) selon l'une quelconque des revendications précédentes, dans laquelle la différence entre la première largeur (L1, L1') et la seconde largeur (L2, L2') est supérieure ou égale à 200 mm, préférentiellement supérieure ou égale à 300 mm.

5. Voiture (12) de véhicule ferroviaire (10) selon l'une quelconque des revendications précédentes, s'étendant dans la direction longitudinale (X) entre deux extrémités, chaque paire (32, 32') de portes d'accès étant agencée à une extrémité de la voiture (12).

6. Véhicule ferroviaire (10), **caractérisé en ce qu'**il comporte au moins une voiture (12) selon l'une quelconque des revendications 1 à 5.

7. Véhicule ferroviaire (10) selon la revendication 6, comportant au moins deux paires (32, 32') de portes d'accès, dans lequel, pour chaque ensemble de deux paires de portes d'accès successives dans la direction longitudinale (X) :
- la première largeur (L1') de la première porte (34') de l'une (32') des paires est supérieure à la seconde largeur (L2') de la seconde porte (36') de cette paire (32'), et
- la première largeur (L1) de la première porte (34) de l'autre paire (32) est inférieure à la seconde largeur (L2) de la seconde porte (36) de cette autre paire (32).

8. Véhicule ferroviaire (10) selon la revendication 7, dans lequel la première largeur (L1, L1') de la première porte (34, 34') de chacune des paires (32, 32') de l'ensemble est égale à la seconde largeur (L2, L2') de la seconde porte (36, 36') de l'autre paire (32, 32') de l'ensemble.

## Patentansprüche

1. Wagen (12) für ein Schienenfahrzeug (10), welcher sich in einer Längsrichtung (X) erstreckt, welcher in einer Querrichtung (Y), welche senkrecht zur Längsrichtung(X) ist, mittels einer ersten (14) und einer zweiten (16) Seitenwand begrenzt ist, und welcher zumindest ein Paar (32, 32') Zugangstüren aufweist, wobei jedes Paar (32, 32') eine erste Zugangstür (34, 34'), welche an der ersten Seitenwand (14) bereitgestellt ist, und eine zweite Zugangstür (36, 36'), welche an der zweiten Seitenwand (16) bereitgestellt ist, aufweist,
wobei die erste Tür (34, 34') von jedem Paar (32, 32') gegenüber von der zweiten Tür (36, 36') dieses Paares (32, 32') in der Querrichtung (Y) angeordnet ist,
wobei die erste Tür (34, 34') von jedem Paar (32, 32') eine erste Breite (L1, L1') hat, welche in der Längsrichtung (X) definiert ist, und die zweite Tür (36, 36') dieses Paares (32, 32') eine zweite Breite (L2, L2') hat, welche in der Längsrichtung (X) definiert ist, wobei der Wagen **dadurch gekennzeichnet ist, dass**
die erste (L1, L1') und die zweite (L2, L2') Breite in zumindest einem der Paare (32, 32') verschieden sind.

2. Wagen (12) für ein Schienenfahrzeug (10) gemäß Anspruch 1, wobei die erste (34, 34') und die zweite (36, 36') Tür von jedem Paar (32, 32') an einer korrespondierenden unteren Plattform (18) münden, wobei der Wagen zumindest ein oberes Niveau und ein unteres Niveau aufweist, welche von der unteren Plattform (18) her zugänglich sind, insbesondere mittels Treppen (20, 22)

3. Wagen (12) für ein Schienenfahrzeug (10) gemäß Anspruch 1 oder 2, welcher eine Einrichtung (28, 30) aufweist, wobei die eine der ersten (34) oder der zweiten (36) Tür von dem einen der Paare (32) angrenzend an die Einrichtung (28, 30) angeordnet ist, wobei diejenige (34) von der ersten oder der zweiten Tür, welche angrenzend an die Einrichtung (28, 30) ist, eine Breite (L1) hat, welche kleiner als die Breite (L2) der anderen (36) von dieser ersten oder zweiten Tür ist.

4. Wagen (12) für ein Schienenfahrzeug (10) gemäß irgendeinem der vorherigen Ansprüche, wobei die Differenz zwischen der ersten Breite (L1, L1') und der zweiten Breite (L2, L2') größer oder gleich 200 mm ist, vorzugsweise größer oder gleich 300 mm.

5. Wagen (12) für ein Schienenfahrzeug (10) gemäß irgendeinem der vorherigen Ansprüche, welcher sich in der Längsrichtung (X) zwischen zwei Enden erstreckt, wobei jedes Paar (32 32') Zugangstüren an einem Ende des Wagens (12) angeordnet ist.

6. Schienenfahrzeug (10), **dadurch gekennzeichnet, dass** es zumindest einen Wagen (12) gemäß irgendeinem der Ansprüche 1 bis 5 aufweist.

7. Schienenfahrzeug (10) gemäß Anspruch 6, welches zumindest zwei Paare (32, 32') Zugangstüren aufweist, wobei für jede Gruppe von zwei Paaren Zugangstüren, welche in der Längsrichtung (X) aufeinanderfolgend sind:
- die erste Breite (L1') der ersten Tür (34') des einen (32') der Paare größer als die zweite Breite (L2') der zweiten Tür (36') dieses Paares (32') ist, und
- die erste Breite (L1) der ersten Tür (34) des anderen Paares (32) kleiner als die zweite Breite (L2) der zweiten Tür (36) dieses anderen Paares (32) ist.

8. Schienenfahrzeug (10) gemäß Anspruch 7, wobei die erste Breite (L1, L1') der ersten Tür (34, 34') von jedem der Paare (32, 32') der Gruppe gleich der zweiten Breite (L2, L2') der zweiten Tür (36, 36') des anderen Paares (32, 32') der Gruppe ist.

## Claims

1. Carriage (12) of a railway vehicle (10), extending in a longitudinal direction (X), delimited in a transverse direction (Y) perpendicular to the longitudinal direction (X) by first (14) and second (16) lateral walls, and comprising at least one pair (32, 32') of access doors, each pair (32, 32') comprising a first access door (34, 34') arranged on the first lateral wall (14) and a second access door (36, 36') arranged on the second lateral wall (16),
the first door (34, 34') of each pair (32, 32') being arranged opposite the second door (36, 36') of this pair (32, 32') in the transverse direction (Y),
the first door (34, 34') of each pair (32, 32') having a first width (L1, L1') defined in the longitudinal direction (X), and the second door (36, 36') of this pair (32, 32') having
a second width (L2, L2') defined in the longitudinal direction (X), the carriage being **characterised in that**
the first (L1, L1') and second (L2, L2') widths are different in at least one of the pairs (32, 32').

2. Carriage (12) of a railway vehicle (10) according to claim 1, in which the first (34, 34') and second (36, 36') doors of each pair (32, 32') open onto a corresponding interior platform (18), the carriage comprising at least at least one upper level and one lower level accessible from the interior platform (18), in particular by means of stairs (20, 22).

3. Carriage (12) of a railway vehicle (10) according to claim 1 or 2, comprising an arrangement (28, 30), the one of the first (34) or second (36) doors of the one of the pairs (32) being arranged adjacent to the arrangement (28, 30), the one (34) among the first or second doors adjacent to the arrangement (28, 30) having a width (L1) less than the width (L2) of the other (36) among these first or second doors.

4. Carriage (12) of a railway vehicle (10) according to any of the preceding claims, in which the difference between the first width (L1, L1') and the second width (L2, L2') is greater than or equal to 200 mm, preferably greater than or equal to 300 mm.

5. Carriage (12) of a railway vehicle (10) according to any of the preceding claims, extending in the longitudinal direction (X) between two ends, each pair (32, 32') of access doors being arranged at one end of the carriage (12).

6. Railway vehicle (10), **characterised in that** it comprises at least one carriage (12) according to any of claims 1 to 5.

7. Railway vehicle (10) according to claim 6, comprising at least two pairs (32, 32') of access doors, in which, for each assembly of two pairs of successive access doors in the longitudinal direction (X):
- the first width (L1') of the first door (34') of the one (32') of the pairs is greater than the second width (L2') of the second door (36') of this pair (32'), and
- the first width (L1) of the first door (34) of the other pair (32) is less than the second width (L2) of the second door (36) of this other pair (32).

8. Railway vehicle (10) according to claim 7, in which the first width (L1, L1') of the first door (34, 34') of each of the pairs (32, 32') of the assembly is equal to the second width (L2, L2') of the second door (36, 36') of the other pair (32, 32') of the assembly.
